# FASCICULE DE BREVET EUROPEEN

(11) **EP 2 343 691 B1**
(45) Date de publication et mention de la délivrance du brevet: **27.12.2017**
(21) Numéro de dépôt: 09815695.3
(22) Date de dépôt: 16.02.2009
(51) Int. Cl.: G07F 5/02, G07F 17/10, E05B 65/00

(54) **SERRURE SYMÉTRIQUE ACTIONNABLE À L'AIDE DE DEUX PIÈCES DE MONNAIE**
MITHILFE ZWEIER MÜNZEN NUTZBARES SYMMETRISCHES SCHLOSS
SYMMETRICAL LOCK WHICH CAN BE OPERATED BY MEANS OF TWO COINS

(30) Priorité: 26.09.2008 ES 200802777
(43) Date de publication de la demande: 13.07.2011
(73) Titulaire: Ojmar, S.A., 20871 Elgoibar (Gipuzkoa) (ES)
(72) Inventeur: AGUIRREZABALA OLASAGASTI, Joseba Jokin, E-20870 Elgoibar (Gipuzkoa) (ES)
(74) Mandataire: Urizar Barandiaran, Miguel Angel
(86) Numéro de dépôt international: PCT/ES2009/000088
(87) Numéro de publication internationale: WO 2010/034850

(56) Documents cités:
- DE-A1-102005 043 667
- ES-A1- 2 216 658
- ES-T3- 2 300 727
- GB-A- 2 383 670
- US-A- 4 953 683

## Description

La présente invention fait référence à une serrure, du type de serrure qui fonctionne en introduisant des pièces, et plus particulièrement, à une serrure qui fonctionne en introduisant deux pièces à la fois.

Dans l'état actuel de la technique, des serrures à pièces qui fonctionnent en introduisant deux pièces simultanément sont déjà connues, dont nous pouvons mentionner, par exemple et entre autres, les brevets DE3124180 et DE10350951 et le brevet US4433772.

Les serrures connues de ce type présentent une structure complexe, ce qui complique d'abord leur fabrication (parce qu'elles requièrent un grand nombre de composants et l'assemblage final de tous ces éléments est compliqué) ainsi que leur stockage (à cause de la grande quantité de pièces de rechange nécessaires en stock).

Le document DE102005043667A1 divulgue une serrure à pièces, qui se compose d'une carcasse avec deux fentes supérieures pour l'introduction de pièces, une languette qui peut se déplacer à gauche/droite par l'action d'un pivot excentrique d'une lève de languette qui, logée dans un canal de cette languette, la déplace quand cette lève de languette est actionnée directement/indirectement par une clé ; serrure dans laquelle:
- on dispose deux butoirs de languette en correspondance avec chaque pièce; les deux butoirs de languette ayant un même axe de pivotement sur la carcasse,
- la languette dispose d'une fenêtre
- avec un chanfrein sur lequel bute la tête de butoir de languette correspondante
- avec un siège final pour la tête de butoir de languette correspondante quand la languette se déplace,
- on dispose de chaque côté de la languette d'un butoir fixe, les deux butoirs étant fixés à la languette, et d'un butoir mobile.

La nouvelle serrure telle que définie dans la revendication indépendante 1 simplifie la structure de ce type de serrures. Dans celle-ci, beaucoup de ses composants présentent une symétrie constructive et même une identité totale, ce pourquoi leurs positions sont interchangeables (ce qui se traduit par la fabrication d'un plus petit nombre de composants totaux).

Pour cette raison, la serrure à pièces préconisée constitue une invention nouvelle qui implique une activité inventive, et elle peut être appliquée au niveau industriel.

Pour mieux comprendre l'objet de la présente invention, une forme préférentielle de réalisation pratique est représentée sur les plans, susceptible de changements accessoires ne dénaturant pas son fondement.
La figure 1 représente une vue générale schématique en élévation de la serrure à pièces objet de l'invention, dépourvue de couvercle (30) pour observer la disposition et l'assemblage de ses composants intérieurs.
La figure 2 représente une vue générale schématique en plan, correspondante à la figure précédente, pour un exemple concret -non limitatif- de réalisation, dans lequel l'ensemble/carcasse se structure dans une carcasse (11) et un couvercle supérieur (ts) dans lequel on a réalisé les deux fentes (r1), (r2), le plan longitudinal de symétrie A :A passant par le centre des deux fentes (r1), (r2) qui se font face.
La figure 3 représente un schéma général de la serrure à pièces objet de l'invention dépourvue tant de la carcasse (11), que du couvercle (30) et de la lève de positionnement (14), pour mieux observer la disposition des composants intérieurs.
La figure 4 représente un schéma général semblable à la figure 3, mais dépourvu de la lève de languette (20) et de l'élévateur (23).
La figure 5 représente une vue générale schématique en élévation correspondante aux figures 3 et 4 précédentes, sans la lève de languette (20) et sans l'élévateur (23) mais avec des pièces (m1), (m2) qui peuvent être égales ou différentes, et la lève de positionnement (14).
La figure 6 représente une vue schématique en élévation de la serrure à pièces objet de l'invention, vue du côté de son couvercle (30), pour observer les orifices d'accès (04), chacun permettant d'accéder au goujon (4a) de l'entraîneur de butoir de languette (4).
La figure 7 représente un schéma général en perspective supérieure de la serrure à pièces objet de l'invention dépourvue tant de la carcasse (11), que du couvercle (30) et de la lève de positionnement (14), mais avec la fermeture supérieure de pièce (51) et la fermeture inférieure de pièce (50) en position ouverte, c'est-à-dire, admettant des pièces (m1), (m2).
La figure 8 est une vue éclatée des éléments de la figure 7.

Nous décrivons ci-dessous un exemple de réalisation pratique, non limitatif, de la présente invention telle que définie dans les revendications.

La présente invention expose une nouvelle serrure à pièces dans laquelle, selon la réalisation représentée, la carcasse (11) présente au niveau supérieur deux fentes (r1), (r2) et au niveau latéral deux fenêtres (7), (8). Elle présente un plan longitudinal de symétrie A:A tel que les fentes supérieures (r1), (r2) se font face (adossées) et les fenêtres latérales (7), (8) se font face (alignées) sur deux faces opposées - voir figures 1 et 2.

Il est accessoire pour l'invention, et est inclus dans l'objet de de cette dernière, que les fentes supérieures (r1), (r2) soient réalisées dans la carcasse même (11) ou dans un couvercle supérieur (ts) indépendant -comme nous l'avons représenté sur la figure 2-.

La carcasse (11) se ferme avec un couvercle (30). Ce couvercle (30) - voir figure 6 - présente une symétrie par rapport à un plan transversal C:C et comporte :
- une fenêtre (31) à travers laquelle l'accès aux butoirs mobiles (161), (162) du régulateur (15) est fourni.
- un profilage pour faciliter le positionnement d'un support (32) pour le cylindre de la clé, et
- deux orifices d'accès (04), chacun permettant d'accéder au goujon (4a) de l'entraîneur de butoir de languette (4).

La languette (1) présente une ample fenêtre (5) dans le contour de laquelle un chanfrein inférieur (12), un siège final (13) et une épaisseur frontale (18) qui définit deux butoirs fixes (181), (182) de positionnement des pièces (m1), (m2) sont parfaitement délimités.

La languette (1) définit aussi un canal (22) pour loger le goujon excentrique (21) d'une lève de languette (20) qui la déplace quand elle est actionnée directe/indirectement par une clé.

D'autre part, la languette (1) forme un goujon de pivotement (e1) autour duquel une lève de positionnement (14) pivote, pourvue de butoirs mobiles (161), (162) de positionnement des pièces (m1), (m2).

Dans un exemple de réalisation, la lève de positionnement (14) forme ou inclut :
- un bras (16) qui, avec la rétraction de la languette (1) et le pivotement de la lève de positionnement (14) autour de son axe de pivotement (e1), atteint un butoir (19) fixe dans la carcasse (11).
- Un bras de levier (17) qui dépasse à l'extérieur par une des deux fenêtres (7), (8) dont dispose latéralement la carcasse (11) et permet de l'actionner pour libérer manuellement les pièces (m1), (m2).
- Un corps régulateur (15) avec des orifices/fentes disposées longitudinalement. Les butoirs mobiles (161), (162) sont fixés à ces orifices/fentes du corps régulateur (15) au moyen de vis (t1), (t2) -voir figure 6-.

Dans un exemple de réalisation alternative, la lève de positionnement (14) supprime ce bras (16) de sorte que, quand la languette (1) se rétracte, la lève de positionnement ne tourne pas (14) autour de son axe de pivotement (e1) et, par conséquent, les pièces ne tombent pas. Il est nécessaire que le bras de levier (17) qui dépasse à l'extérieur soit actionné manuellement par une des deux fenêtres (7), (8) dont dispose latéralement la carcasse (11) et permettant de l'actionner pour libérer manuellement les pièces (m1), (m2).

Conformément à l'invention, et selon la réalisation représentée, on dispose sur les deux côtés de la languette (1) deux butoirs de languette (2), (3), pourvus de têtes (141), (142) respectives ; et on dispose un entraîneur de butoir de languette (4) serti avec un ou deux butoirs de languette (2), (3) au moyen d'un goujon (4a). Les deux butoirs de languette (2), (3), et l'entraîneur de butoir de languette (4) ont un même axe de pivotement (e0) sur la carcasse (11).

Entre la lève de languette (20) et la languette (1) est disposé un élévateur (23), coaxial avec la lève de languette (20) accessible par un pivotement de l'extérieur en employant un passe-partout. L'élévateur (23) dispose d'une tête excentrique (231) qui, en se déplaçant grâce au pivotement actionné par le passe-partout, bute avec l'entraîneur de butoir de languette (4) et l'oblige à pivoter.

Conformément à l'invention, et selon la réalisation représentée, entre la partie supérieure de la languette (1) et les fentes supérieures (r1), (r2) on dispose dans la carcasse (11) une fermeture supérieure à pièce (51) et une fermeture inférieure à pièce (50) superposées.

Le mouvement longitudinal de chacune de ces fermetures (50), (51) est limité par les butoirs (40) (41) de la carcasse même (11).

Chaque fermeture (50), (51) est composée de fenêtres (v1), (v2) dans lesquelles peuvent se déplacer les tétons (52), (53) de la languette (1) jusqu'à buter avec des plans (ch) inclinés transversalement dans les fenêtres (v1), (v2), ce qui est à l'origine du déplacement latéral relatif entre les deux fermetures (50), (51) en fermant ou en ouvrant les fentes supérieures (r1), (r2) en fonction de sa position relative -voir figures 7 et 8-.

La fermeture supérieure à pièce (51) et la fermeture inférieure à pièce (50) coïncident au niveau dimensionnel tant dans leur largeur intérieure (a) - dans la zone des fentes (r2), (r2) - que dans leur largeur totale (h) -voir figure 7-. De préférence, leurs fenêtres (v1), (v2) sont passantes -voir figure 8- bien que le fait que la fenêtre (v1) de la fermeture supérieure à pièce (51) ne soit pas passante soit inclus dans l'objet de l'invention, et ne le modifie absolument pas .

Tant entre la languette (1) et la lève de positionnement (14) qu'entre la languette (1) et la carcasse (11) et entre les butoirs de languette (2), (3) et la carcasse (11) et/ou languette (1) sont disposés des ressorts de récupération correspondants, qui tendent à déplacer les différents composants intérieurs jusqu'à leur position de repos. Ces ressorts ne sont pas décrits en détail car leur utilisation (connue) et leur usage (habituel dans des serrures), n'est pas l'objet de l'invention.

Avec cette structure, disposition et particularités :
- en présence de pièces (m1), (m2), les têtes (141), (142) sont placées en correspondance avec les pièces respectives (m1), (m2) et, quand la languette (1) avance, elles dépassent le chanfrein (12) en atteignant le siège final (13) en même temps que la lève de positionnement (14) tourne autour (e1) et les butoirs mobiles (161), (162) descendent et font que les pièces (m1), (m2) tombent.
- en l'absence de pièces (m1), (m2), et quand la languette (1) avance, les têtes (141), (142) tombent et se logent dans le chanfrein (12) en empêchant que la languette (1) avance et que la lève de positionnement (14) ne pivote autour (e1) avec le blocage conséquent de la serrure.
- en l'absence de pièces (m1), (m2), avec l'action du passe-partout, l'élévateur (23) tourne et sa tête excentrique (231) pousse et fait tourner l'entraîneur de butoir de languette (4) et, en conséquence, les têtes (141), (142) des butoirs de languette (2), (3) s'élèvent dans leur pivotement au-dessus du chanfrein (12) de la fenêtre (5) et atteignent le siège final (13).
- La taille des pièces (m1), (m2) admises peut varier uniquement en plaçant convenablement les vis (t1), (t2) du corps régulateur (15). Ce positionnement peut se faire à travers la fenêtre (31) du couvercle (30) sans démonter la serrure.

Les matériaux, les dimensions, proportions et, en général, tous les autres détails accessoires ou secondaires ne dénaturant, ne changeant ou ne modifiant pas les caractéristiques essentielles proposées pourront être variables.

Les termes dans lesquels est rédigé ce mémoire sont certains et reflètent fidèlement l'objet décrit, et ils devront être compris dans leur sens le plus ample et jamais de manière limitative.

## Revendications

1. Serrure à pièces, qui se compose d'une carcasse (11) avec deux fentes supérieures (r1), (r2) pour l'introduction de pièces (m1), (m2), une languette (1) qui peut se déplacer à gauche/droite par l'action d'un pivot excentrique (21) d'une lève de languette (20) qui, logée dans un canal (22) de cette languette (1), la déplace quand cette lève de languette (20) est actionnée directement/indirectement par une clé, et dans laquelle
a) la carcasse (11) a un plan longitudinal de symétrie A:A, les fentes supérieures (r1), (r2) se faisant face
b) deux butoirs de languette (2), (3) sont disposés en correspondance avec chaque pièce (m1), (m2) et un entraîneur de butoir de languette (4) est serti avec un ou les deux butoirs de languette (2), (3); les deux butoirs de languette (2), (3) et l'entraîneur de butoir de languette (4) ayant un même axe de pivotement (e0) sur la carcasse (11)
c) la languette (1) dispose d'une fenêtre (5)
c1) avec un chanfrein (12) sur lequel butent les têtes (141), (142) des butoirs de languette (2), (3) quand la languette se déplace (1) en l'absence des pièces correspondantes (m1), (m2)
c2) avec un siège final (13) pour les têtes (141), (142) des butoirs de languette (2), (3) quand la languette se déplace (1) en présence des pièces correspondantes (m1), (m2)
d) de chaque côté de la languette (1) et sous la fenêtre (5) sont disposés
d1) un butoir fixe (181), (182), les deux butoirs (181), (182) étant fixés à la languette (1)
d2) un butoir mobile (161), (162), les deux butoirs mobiles (161), (162) étant solidaires au moyen d'une lève de positionnement (14) qui est entraînée par la languette (1) grâce à un goujon (e1) sur lequel il peut pivoter.

2. Serrure à pièces, selon la revendication 1, **caractérisée par le fait que**, entre la lève de languette (20) et la languette (1) est disposé un élévateur (23) coaxial avec la lève de languette (20), l'élévateur (23) étant accessible en pivotement de l'extérieur avec un passe-partout, et l'élévateur étant composé (23) d'une tête excentrique (231) qui, dans son déplacement en pivotement, bute avec l'entraîneur de butoir de languette (4) en l'obligeant à pivoter et en poussant dans son mouvement les butoirs de languette (2), (3) ; de sorte que les têtes (141), (142) des butoirs de languette (2), (3) s'élèvent dans leur pivotement au-dessus du chanfrein (12) de la fenêtre (5).

3. Serrure à pièces, selon la revendication 1, **caractérisée par le fait que**, entre la lève de languette (20) et la languette (1) est disposé un élévateur (23) coaxial avec la lève de languette (20), l'élévateur (23) étant accessible en pivotement de l'extérieur avec un passe-partout, et l'élévateur étant composé (23) d'une tête excentrique (231) qui, dans son déplacement en pivotement, bute avec l'un des butoirs de languette (2) et avec l'entraîneur de butoir de languette (4) en les obligeant à pivoter et en poussant dans son mouvement l'entraîneur de butoir de languette (4) vers l'autre butoir de languette (3); de sorte que les têtes (141), (142) des butoirs de languette (2), (3) s'élèvent dans leur pivotement au-dessus du chanfrein (12) de la fenêtre (5).

4. Serrure à pièces, selon les revendications précédentes, **caractérisée par le fait que** la languette (1), les butoirs de languette (2), (3), l'entraîneur de butoir de languette (4) et la lève de positionnement (14) ont chacun un plan transversal de symétrie.

5. Serrure à pièces, selon la revendication 1, **caractérisée par le fait que** l'ensemble/carcasse est composé d'une carcasse (11) et d'un couvercle supérieur (ts) dans lequel des fentes supérieures (r1), (r2) ont été réalisées, le plan longitudinal de symétrie A :A passant par le centre des deux fentes (r1), (r2) qui se font face.

6. Serrure à pièces, selon la revendication 1, **caractérisée par le fait que** la lève de positionnement (14) se compose de
a) un corps régulateur (15) avec des orifices/fentes disposés longitudinalement et dans lesquels est fixé chaque butoir mobile (161), (162) au moyen de vis (t1), (t2), les deux vis (t1), (t2) étant accessibles à travers une même fenêtre (31) du couvercle (30) de la carcasse (11).
b) un bras (16) qui, quand la languette (1) se déplace, atteint un butoir (19) fixé à la carcasse (11).
c) un bras de levier (17) qui dépasse à l'extérieur par une des deux fenêtres (7), (8) dont dispose latéralement la carcasse (11) comme sorties pour la languette (1).

7. Serrure à pièces, selon la revendication 1, **caractérisée par le fait que** la carcasse (11) est fermée avec un couvercle (30) ; ce couvercle (30) présentant un plan de symétrie C:C qui passe par le centre de sa fenêtre (31) et d'un support (32) du cylindre pour la clé de la serrure.

8. Serrure à pièces, selon la revendication 1, **caractérisée par le fait que** la lève de positionnement (14) se compose de
a) un corps régulateur (15) avec des orifices/fentes disposés longitudinalement et dans lesquels est fixé chaque butoir mobile (161), (162) au moyen de vis (t1), (t2), les deux vis (t1), (t2) étant accessibles à travers une même fenêtre (31) du couvercle (30) de la carcasse (11).
b) un bras de levier (17) qui dépasse à l'extérieur par une des deux fenêtres (7), (8) dont dispose latéralement la carcasse (11) comme sorties pour la languette (1).

9. Serrure à pièces, selon la revendication 1, **caractérisée par le fait que** les deux fentes supérieures (r1), (r2) sont identiques et les deux pièces (m1), (m2) admises dans ces dernières sont placées de chaque côté de la languette (1).

10. Serrure à pièces, selon la revendication 1, **caractérisée par le fait que** entre la partie supérieure de la languette (1) et les fentes supérieures (r1), (r2) est disposée une fermeture supérieure à pièce (51) et une fermeture inférieure à pièce (50) superposées; le mouvement longitudinal de chaque fermeture étant limité par des butoirs (40) (41) de la carcasse (11) et chaque fermeture (50), (51) étant composée par des fenêtres (v1), (v2) dans lesquelles des tétons (52), (53) de la languette (1) peuvent se déplacer jusqu'à buter avec des chanfreins (ch) inclinés transversalement dans les fenêtres (v1), (v2), ce qui est à l'origine du déplacement latéral relatif entre les deux fermetures (50), (51) en fermant les fentes supérieures (r1), (r2).

11. Serrure à pièces, selon la revendication 7, **caractérisée par le fait que** le couvercle (30) dispose d'orifices (04), disposés de manière symétrique par rapport à son axe de symétrie C:C, et, à travers de l'un de ces orifices (04), on accède au goujon (4a) de l'entraîneur de butoir de languette (4).

## Patentansprüche

1. Pfandschloss, bestehend aus einem Gehäuse (11) mit zwei oberen Schlitzen (r1), (r2) für die Einführung von Münzen (m1), (m2), einer Schließzunge (1), die sich mittels Betätigung eines exzentrischen Verschlusszapfens (21) einer Schließzungen-Nocke (20) nach links/rechts verschieben lässt, die, eingesetzt in einen Kanal (22) der Schließzunge (1), diese verschiebt, wenn die Schließzungen-Nocke (20) direkt/indirekt mit einem Schlüssel betätigt wird, und wobei:
a) das Gehäuse (11) eine symmetrische Längsebene A:A, bei der sich die oberen Schlitze (r1), (r2) gegenüberliegen,
b) zwei Schließzungen-Anschläge (2), (3), in Übereinstimmung mit jeder Münze (m1), (m2), und einen Mitnehmer des Schließzungen-Anschlags (4) aufweist, der mit einem oder beiden Schließzungen-Anschlägen (2), (3) verbunden ist; dabei haben die beiden Schließzungen-Anschläge (2), (3) und der Mitnehmer des Schließzungen-Anschlags (4) dieselbe Drehachse (e0) zum Gehäuse (11)
c) die Schließzunge (1) über ein Fenster (5) verfügt
c1) mit einem Einschnitt (12), in den die Köpfe (141), (142) der Schließzungen-Anschläge (2), (3) hineinstoßen, wenn die Schließzunge (1) bei Fehlen der entsprechenden Münzen (m1), (m2) verschoben wird,
c2) mit einer Schlussposition (13) für die Köpfe (141), (142) der Schließzungen-Anschläge (2), (3), wenn die Schließzunge (1) bei Vorhandensein der entsprechenden Münzen (m1), (m2) verschoben wird
d) auf jeder Seite der Schließzunge (1) und unter dem Fenster (5) ist Folgendes angebracht
d1) feste Anschläge (181), (182), wobei sich beide festen Anschläge (181), (182) zur Schließzunge (1) bewegen
d2) bewegliche Anschläge (161), (162), wobei sich beide beweglichen Anschläge (161), (162) gemeinsam bewegen, mittels einer Positionierungsnocke (14), die von der Schließzunge (1), dank eines Höckers (e1), auf dem sie sich drehen kann, mitgenommen wird.

2. Pfandschloss nach Anspruch 1, **dadurch gekennzeichnet, dass** zwischen der Schließzungen-Nocke (20) und der Schließzunge (1) eine Hebevorrichtung (23) koaxial zur Schließzungen-Nocke (20) vorhanden ist, wobei auf die Hebevorrichtung (23) von außen durch Drehen mit einem Hauptschlüssel zugegriffen werden kann, und wobei die Hebevorrichtung (23) einen exzentrischen Kopf (231) aufweist, der durch seine Drehbewegung mit dem Mitnehmer des Schließzungen-Anschlags (4) zusammenstößt und diesen veranlasst sich zu drehen und bei seiner Drehung auf die Schließzungen-Nocken (2), (3) drückt; so dass sie bei ihrer Drehung die Köpfe (141), (142) der Schließzungen-Anschläge (2), (3) über den Einschnitt (12) des Fensters (5) anheben.

3. Pfandschloss nach Anspruch 1, **dadurch gekennzeichnet, dass** zwischen der Schließzungen-Nocke (20) und der Schließzunge (1) eine Hebevorrichtung (23) koaxial zur Schließzungen-Nocke (20) vorhanden ist, wobei auf die Hebevorrichtung (23) von außen durch Drehen mit einem Hauptschlüssel zugegriffen werden kann, und wobei die Hebevorrichtung (23) einen exzentrischen Kopf (231) aufweist, der durch seine Drehbewegung mit einem der Schließzungen-Anschläge (2) und mit dem Mitnehmer des Schließzungen-Anschlags (4) zusammenstößt, diesen veranlasst sich zu drehen und bei der Drehung den Mitnehmer des Schließzungen-Anschlags (4) zum anderen Schließzungen-Anschlag (3) drückt; so dass durch die Drehung die Köpfe (141), (142) der Schließzungen-Anschläge (2), (3) über den Einschnitt (12) des Fensters (5) angehoben werden.

4. Pfandschloss nach einem der vorhergehenden Ansprüche, **dadurch gekennzeichnet, dass** die Schließzunge (1), die Schließzungen-Anschläge (2), (3), der Mitnehmer des Schließzungen-Anschlags (4) und die Positionierungsnocke (14) jeweils eine transversale Symmetrieebene aufweisen.

5. Pfandschloss nach Anspruch 1, **dadurch gekennzeichnet, dass** die Einheit/das Gehäuse über ein Gehäuse (11) und eine obere Abdeckung (ts) verfügt, in die die oberen Schlitze (r1), (r2) eingebracht sind, wobei die Längs-Symmetrieebene A:A durch die Mitte der beiden gegenüberliegenden Schlitze (r1), (r2) herläuft.

6. Pfandschloss nach Anspruch 1, **dadurch gekennzeichnet, dass** die Positionierungsnocke (14) über Folgendes verfügt:
a) eine Reglervorrichtung (15) mit Bohrungen/Schlitzen, die in Längsrichtung angebracht sind und in denen jeder der beweglichen Anschläge (161), (162) mit entsprechenden Schrauben (t1), (t2) befestigt ist, beide Schrauben (t1), (t2) sind dabei über dasselbe Fenster (31) einer Abdeckung (30) des Gehäuses (11) erreichbar.
b) einen Arm (16), der, wenn sich die Schließzunge (1) verschiebt, einen festen Anschlag (19) am Gehäuse (11) erreicht.
c) einen Hebelarm (17), der sich durch eines der beiden Fenster (7), (8) nach außen erstreckt, die seitlich am Gehäuse (11) als Ausgänge für die Schließzunge (1) vorhanden sind.

7. Pfandschloss nach Anspruch 1, **dadurch gekennzeichnet, dass** das Gehäuse (11) mit einer Abdeckung (30) geschlossen wird; diese Abdeckung (30) hat dabei eine Symmetrieebene C:C, die durch die Mitte des Fensters (31) und eine Halterung (32) des Schließzylinders für den Schlüssel des Schlosses verläuft.

8. Pfandschloss nach Anspruch 1, **dadurch gekennzeichnet, dass** die Positionierungsnocke (14) Folgendes aufweist:
a) eine Reglervorrichtung (15) mit Bohrungen/Schlitzen, die in Längsrichtung angebracht sind und in denen jeder der beweglichen Anschläge (161), (162) mit entsprechenden Schrauben (t1), (t2) befestigt ist, beide Schrauben (t1), (t2) sind dabei über dasselbe Fenster (31) einer Abdeckung (30) des Gehäuses (11) erreichbar.
b) einen Hebelarm (17), der sich durch eines der beiden Fenster (7), (8) nach außen erstreckt, die seitlich am Gehäuse (11) als Ausgänge für die Schließzunge (1) vorhanden sind.

9. Pfandschloss nach Anspruch 1, **dadurch gekennzeichnet, dass** die beiden oberen Schlitze (r1), (r2) identisch sind und von den beiden Münzen (m1), (m2), die von diesen Schlitzen aufgenommen werden, jeweils eine auf jeder Seite der Schließzunge (1) eingesteckt wird.

10. Pfandschloss nach Anspruch 1, **dadurch gekennzeichnet, dass** zwischen dem oberen Teil der Schließzunge (1) und den oberen Schlitzen (r1), (r2) ein oberer Münzverschluss (51) und ein unterer Münzverschluss (50), die untereinander verbunden sind, vorhanden ist; dabei wird die Längsbewegung jedes Verschlusses durch die Anschläge (40) (41) des Gehäuses (11) beschränkt und jeder Verschluss (50), (51) weist Fenster (v1), (v2) auf, in die sich Drehzapfen (52), (53) der Schließzunge (1) hineinschieben können, bis sie mit Schrägen (ch) zusammenstoßen, die quer in die Fenster (v1), (v2) geneigt sind, was die seitliche Verschiebung zwischen den beiden Verschlüssen (50), (51) auslöst und die oberen Schlitze (r1), (r2) verschließt.

11. Pfandschloss nach Anspruch 7, **dadurch gekennzeichnet, dass** die Abdeckung (30) über jeweils eine Öffnung (04) verfügt, in symmetrischer Anordnung zur Symmetrieebene C:C, wobei über eine der Öffnungen (04) auf den Drehzapfen (4a) des Mitnehmers des Schließzungen-Anschlags (4) zugegriffen werden kann.

## Claims

1. Symmetrical coin lock, which consists of a casing (11) with two upper slots (r1), (r2) for the insertion of coins (m1), (m2), a tongue (1) which can move to the left/right by the action of an eccentric pivot (21) of a tongue lever (20) which, housed in a channel (22) of said tongue (1), moves it when said tongue lever (20) is actuated directly/indirectly by a key, and in which
a) the casing (11) has a longitudinal plane of symmetry, A:A the upper slots (r1), (r2) facing each other
b) two tongue stops (2), (3) which are arranged in correspondence with each coin (m1), (m2) and a tongue stop carrier (4) which is engaged with one or both tongue stops (2), (3); the two tongue stops (2), (3) and the tongue stop carrier (4) having the same pivoting axis (e0) on the casing (11)
c) the tongue (1) has an opening (5)
c1) with a recess (12) against which the heads (141), (142) of the tongue stops (2), (3) hit when the tongue (1) moves in the absence of the corresponding coins (m1), (m2)
c2) with an end seat (13) for the heads (141), (142) of the tongue stops (2), (3) when the tongue moves (1) in the presence of the corresponding coins (m1), (m2)
d) arranged on each side of the tongue (1) and under the opening (5) are
d1) a fixed stop (181), (182), both stops being (181), (182) fixed to the tongue (1)
d2) a movable stop (161), (162), both movable stops (161), (162) being coupled together by means of a positioning lever (14) which is carried by the tongue (1) with a pin (e1) on which it can pivot.

2. Coin lock, according to claim 1, **characterized in that**, between the tongue lever (20) and the tongue (1) there is a lift (23) coaxially aligned with the tongue lever (20), the lift (23) being accessible in turning from outside by a master key, and the lift (23) consisting of an eccentric head (231) which, in its rotary movement, hits against the tongue stop carrier (4) forcing it to pivot and in its rotation, pushing the tongue stops (2), (3); so that in their pivoting, they lift the heads (141), (142) of the tongue stops (2), (3) above the recess (12) of the opening (5).

3. Coin lock, according to claim 1, **characterized in that**, between the tongue lever (20) and the tongue (1) there is a lift (23) coaxially aligned with the tongue lever (20), the lift (23) being accessible in rotation from the outside by a master key, and the lift (23) consisting of an eccentric head (231) which, in its rotary movement, hits against one of the tongue stops (2) and against the tongue stop carrier (4), forcing them to pivot, the tongue stop carrier (4) pushing in its rotation the other tongue stop (3); so that in their pivoting, the heads (141), (142) of the tongue stops (2), (3) are raised above the recess (12) of the opening (5).

4. Coin lock, according to foregoing claims, **characterized in that** the tongue (1), the tongue stops (2), (3), the tongue stop carrier (4) and the positioning lever (14) each have a transverse plane of symmetry.

5. Coin lock, according to claim 1, **characterized in that**, the assembly/casing consists of a casing (11) and an upper cover (ts) in which upper slots have been made (r1), (r2) the longitudinal plane of symmetry A:A passing through the centre of both slots (r1), (r2) facing each other.

6. Coin lock, according to claim 1, **characterized in that** the positioning lever (14) consists of
a) a regulator body (15) with orifices/slots arranged longitudinally and on which each movable stop is fastened (161), (162) using their respective screws (t1), (t2), both screws being accessible (t1), (t2) a through a single opening (31) of a cover (30) of the casing (11).
b) an arm (16) which, when the tongue (1) moves, reaches a stop (19) that is fixed to the casing (11).
c) a lever arm (17) which protrudes outside through one of the two openings (7), (8) arranged on the side of the casing (11) as exits for the tongue (1).

7. Coin lock, according to claim 1, **characterized in that** the casing (11) closes with a cover (30); said cover having (30) a plane of symmetry C:C that passes through the centre of its opening (31) and a support (32) for the key cylinder of the lock.

8. Coin lock, according to claim 1, **characterized in that** the positioning lever (14) consists of
a) a regulator body (15) with orifices/slots arranged longitudinally and on which each movable stop is fastened (161), (162) using respective screws (t1), (t2), both screws being accessible (t1), (t2) through a single opening (31) of a cover (30) of the casing (11).
b) a lever arm (17) that extends to the outside through one of the two openings (7), (8) arranged on the side of the casing (11) as exits for the tongue (1).

9. Coin lock, according to claim 1, **characterized in that** the two upper slots (r1), (r2) are identical to each other and the two coins (m1), (m2) accepted in them are arranged on each side of the tongue (1).

10. Coin lock, according to claim 1, **characterized in that**, between the upper part of the tongue (1) and the upper slots (r1), (r2) there is an upper coin closure (51) and a lower coin closure (50) superimposed on each other; the longitudinal movement of each closure being limited by stops (40) (41) of the casing (11) and each closure consisting (50), (51) of openings (v1), (v2) in which nubs (52), (53) of the tongue (1) can move until hitting against chamfers (ch) inclined transversely in the openings (v1), (v2) which causes the relative lateral movement between both closures (50), (51) closing the upper slots (r1), (r2).

11. Coin lock, according to claim 7, **characterized in that** the cover (30) has two orifices (04), in symmetrical arrangement with respect to its axis of symmetry C:C; through one of these orifices (04) the pin (4a) of the tongue stop carrier (4) is accessed
